# FASCICULE DE BREVET EUROPEEN

(11) **EP 0 094 307 B1**
(45) Date de publication et mention de la délivrance du brevet: **30.09.1987**
(21) Numéro de dépôt: 83400913.6
(22) Date de dépôt: 05.05.1983
(51) Int. Cl.: B02C 19/06

(54) **Perfectionnements aux broyeurs à jets**
Strahlmühlen
Jet mills

(30) Priorité: 12.05.1982 FR 8208532
(43) Date de publication de la demande: 16.11.1983
(73) Titulaire: BROYEURS POITTEMILL S.A. dite:, F-62400 Bethune (FR)
(72) Inventeur: Verney, Simon Serge, F-75011 Paris (FR)
(74) Mandataire: Lepage, Jean-Pierre

## Description

### Domaine technique.

La présente invention concerne un broyeur à jets dans lequel la matière granuleuse ou pulvérulente est introduite de façon continue ou discontinue dans une enceinte autour de laquelle sont disposées plusieurs buses réparties à des niveaux différents et alimentées en fluide sous pression assurant des jets centripètes sensiblement horizontaux au sein de la matière pour provoquer des zones de broyage par des chocs entre les grains (attrition) et faire monter les particules les plus fines qui sont ensuite extraites en permanence par le haut, tandis que les particules plus grosses, parce qu'insuffisamment broyées, retombent latéralement dans la matière à broyer, les grosses particules entraînées avec les fines sont réintroduites dans l'enceinte de broyage après classement dans le séparateur.

### Etat de la technique antérieure et inconvénients.

L'état de la technique en la matière est clairement établi par les deux brevets américains 1.935.344 du 16.06.1931 et 1.948.609 du 18.01.1932.

Dans le premier brevet, la matière à broyer est introduite dans une enceinte autour de laquelle sont disposés des éjecteurs entraînant la matière qui se trouve autour et en formant un jet biphasique.

Dans le second brevet, le fluide de travail gaz ou vapeur est introduit directement dans la matière. Cette modification supprime l'éjecteur qui dans les conditions de fonctionnement décrites dans le brevet est soumis à une usure très importante par le mélange biphasique fluide- matériau circulant à grande vitesse.

En outre, dans le deuxième brevet, il est prévu une version où les buses sont disposées annulai- rement de façon à concentrer leur effet dans le centre de l'enceinte.

Par ailleurs, il est également connu le brevet français ALPINE 2.104.091. Ce document reprend l'essentiel du brevet américain 1.948.609 précité.

Dans ces broyeurs et dans tous les broyeurs de ce type, le gaz ou la vapeur sont injectés de façon continue et la vitesse du jet est généralement supersonique. Ce soufflage continu a l'inconvénient de créer des zones de faible concentration en matériau puisque ce matériau ne peut pas se réintroduire avec un débit convenable dans le jet, notamment dans la zone initiale où la vitesse est la plus grande. Par ailleurs, les particules sont animées en permanence d'un mouvement avec des vitesses relativement grandes et, par conséquent, les accélérations qu'elles subissent sont modérées quand elles tombent dans les zones de jets où il règne des vitesses plus grandes.

Dans les zones de faible concentration, la fréquence des chocs est relativement faible, ce qui diminue l'intensité et l'efficacité du broyage d'une part et le rendement énergétique d'autre part. La faible accélération diminue les vitesses relatives des chocs ce qui diminue également l'intensité et l'efficacité du broyage.

Le rendement de. l'appareil est donc affaibli :
1. par la mauvaise utilisation du jet, notamment dans sa zone initiale,
2. par la vitesse élevée des mêmes particules _ qui ne sont pas accélérées.

### Problème posé.

La présente invention est destinée à remédier à ces inconvénients.

### Exposé de l'invention.

Selon l'invention, le broyeur à jet dans lequel la matière granuleuse ou pulvérulente est introduite de façon continue ou discontinue dans une enceinte autour de laquelle sont disposées plusieurs buses, réparties à des niveaux différents et alimentées en fluide sous pression assurant des jets centripètes sensiblement horizontaux au sein de la matière pour provoquer des zones de broyage par des chocs entre les grains (attrition) et faire monter les particules les plus fines qui sont ensuite extraites en permanence par le haut, tandis que les ·particules plus grosses, parce qu'insuffisamment broyées, retombent latéralement dans la matière à broyer, les grosses particules entraînées avec les fines étant réintroduites dans l'enceinte de broyage après classement dans le séparateur, est caractérisé par le fait que les buses sont alimentées par pulsations contrôlées de gaz par au moins un distributeur alimentant les différentes buses de façon alternée.

Afin d'éviter la remontée du matériau au moment de l'arrêt du soufflage à l'amont de la buse, ce qui peut entraîner l'obturation et l'usure de la buse, on prévoit un soufflage secondaire continu, à débit réduit. Celui-ci peut se faire par by-pass.

En outre, la fermeture du débit de fluide aux buses peut être obtenue progressivement.

Par exemple, elle se fait par un distributeur rotatif avec section de passage se réduisant progressivement. Ceci est obtenu par le modulage de la rotation du distributeur, soit encore par une section de passage appropriée du conduit dans le distributeur tournant. Cette section peut être en goutte d'eau, par exemple, et réduire le débit en fin de fermeture.

Suivant une forme préférée de réalisation, les buses sont réparties en plusieurs séries, chaque série étant alimentée par une même rampe extérieure à l'enceinte et chaque rampe recevant son alimentation séparée, pulsée et alternée à partir du distributeur. Avec cette dernière disposition, on peut alimenter simultanément soit les buses d'un même niveau, soit les buses d'une même verticale, soit suivant une répartition oblique (hélicoïdale) d'une partie des buses.

Quand les buses sont alimentées individuellement par le distributeur, on peut les alimenter successivement suivant une permutation circulaire. On peut aussi disposer lesdites buses et les alimenter de façon à agir suivant une permutation hélicoïdale.

La forme de l'enceinte est variée. Elle peut être cylindrique, prismatique, conique, pyramidale, en tonneau ou toute autre forme jugée appropriée. Cependant, dans certaines de ces formes, et suivant la répartition des buses, il peut exister des zones où la matière est insuffisamment agitée. Pour remédier à cela, on prévoit au moins une buse secondaire alimentée de façon continue.

Quant au distributeur alimentant les différentes buses suivant un programme établi mais que l'on peut faire varier, son fonctionnement est alors piloté à partir d'un dispositif à microprocesseur qui gère ainsi l'alimentation des buses en fonction de différents critères choisis par un opérateur.

### Solution au problème, avantages et résultat industriel.

Le soufflage pulsé permet aux matériaux d'être réintroduits dans les zones à grande vitesse du jet pendant l'arrêt du soufflage. Ainsi, à la reprise du soufflage, le matériau est-il fortement accéléré ; de cette façon, le soufflage s'effectue à chaque période dans une zone de grande concentration de matériaux et son efficacité est améliorée.

La répartition des buses et les pulsations données à leur alimentation sont déterminées par le matériau, la finesse. initiale, la finesse finale et la production à réaliser. De toute façon, on a constaté que la production était améliorée avec une réduction de la consommation d'énergie.

L'invention sera mieux comprise à l'aide de la description suivante qui en donne quelques exemples non limitatifs de réalisation pratique et qui sont illustrés par les dessins joints.

### Brève description des figures.

Dans ces dessins,
La figure 1 est une vue schématique en perspective d'une première réalisation de l'enceinte avec des buses disposées suivant deux niveaux.
La figure 2 est une vue schématique d'une autre enceinte avec les buses disposées suivant des génératrices verticales.
La figure 3 est une vue d'une autre enceinte avec des buses disposées hélicoïdalement.
La figure 4 est une vue en perspective d'une enceinte avec des buses disposées suivant trois niveaux, chacun des niveaux étant alimenté par une rampe extérieure.
La figure 5 est une coupe longitudinale axiale d'une réalisation de buses.
La figure 6 est une vue schématique d'un by-pass d'une vanne d'alimentation pulsée d'une série de buses.
La figure 7 est une vue schématique de l'ensemble d'une installation de broyage réalisée avec une enceinte de l'invention.
La figure 8 est une coupe d'une valve à interruption de débit progressive.
La figure 9 est une section droite du canal de distribution de la valve.

### Description de quelques modes de réalisation.

Le broyeur de l'invention est situé au centre d'une installation dont on a une vue générale à la figure 7.

On y reconnaît l'enceinte de broyage (1), qui a ici la forme d'un cylindre vertical mais peut avoir toute autre forme prismatique, conique, pyramidale ou autre qui améliore l'attrition et diminue la vitesse du matériau au niveau des parois. Cette enceinte de broyage est entourée de deux rampes, l'une de premier niveau (4) et l'autre de deuxième niveau (5) qui entourent, à la façon d'anneaux, la partie médiane de l'enceinte (1). Les rampes (4) et (5) alimentent des buses, respectivement (2) et (3). Chacune des rampes (4) et (5) est alimentée à son tour par l'intermédiaire de vannes (6) et (7) qui contrôlent l'alimentation par tout ou rien de chacune des rampes (4) et (5) et par conséquent des buses (2) et (3). L'alimentation des vannes (6) et (7) se fait, suivant les flèches (20), (21) par un gaz sous pression ou de la vapeur sèche.

La matière broyée suffisamment finement à l'intérieur de l'enceinte de broyage (1) s'élève à la partie supérieure et aboutit dans un séparateur (8) d'où les particules les plus fines sont envoyées dans un deuxième séparateur (9) de produits finis tandis que les particules les plus grosses sont renvoyées dans le transporteur à vis (14) qui alimente l'enceinte de broyage (1) par la conduite de retour (11) et l'écluse (12). Les gaz ayant véhiculé les produits sont envoyés du séparateur (9) vers le filtre (10) qui les renvoie à l'atmosphère suivant la flèche (22). Les produits broyés sont recueillis en (23) et (24).

Les produits à broyer sont déversés dans la trémie d'alimentation (13) qui est fermée par une écluse (25) et qui débouche dans le transporteur à vis (14) pour alimenter l'enceinte de broyage (1). Le transporteur (14) comporte un dispositif d'étanchéité (15) entre la trémie (13) et l'enceinte de broyage (1). Le dispositif d'étanchéité est avantageusement constitué par une interruption de la vis à l'intérieur du transporteur (14).

Le produit à broyer introduit dans l'enceinte de broyage (1) par le transporteur (14) tombe sur un fond poreux (17) sous lequel se trouve une chambre à air (18) pour fluidiser ledit produit, notamment en vue d'évacuer la matière non broyée accumulée au fond de l'enceinte (1) par la combinaison de l'inclinaison du fond (17) avec insufflation de l'air dans ladite chambre (18). Les produits non broyés sont évacués par l'écluse (19). Cependant, pour éviter toute accumulation de nouveaux produits introduits par le transporteur (14), on prévoit une buse auxiliaire (16) qui souffle du gaz de manière ininterrompue en dégageant la sortie du transporteur (14).

Une conduite (26) est prévue entre le haut de l'enceinte (1) et le haut de la trémie (13) pour équilibrer les pressions et faciliter l'alimentation.

La particularité essentielle du dispositif de l'invention réside dans l'enceinte de broyage (1) - où l'on prévoit des buses (2) et (3) réparties à des niveaux différents et où l'alimentation desdites buses (2) et (3), par deux rampes (4) et (5) séparées, est contrôlée par des vannes (6) et (7) dont le fonctionnement dépend d'un dispositif de distribution qui détermine leur ouverture pulsa- toire alternée. Différentes variantes dans l'alimentation des diverses buses et dans leurs répartitions seront expliquées ci-après.

La figure 5 représente une coupe longitudinale de buses (2) qui se composent d'un convergent (27), d'un divergent (28) reliés par un col (29) qui est un orifice étroit. Pour éviter que le col (29) ne se bouche par les matières à l'intérieur de l'enceinte (1) lorsque lesdites buses (2) ne sont pas alimentées normalement, on prévoit une alimentation continue à débit réduit des buses (2) à l'aide d'un by-pass (30) dimensionné convenablement.

Pour obtenir une progressivité de la fermeture de débit de fluide aux buses (2) , on utilise un distributeur rotatif (48) (figure 8) dont le canal distributeur (49) a une section en goutte d'eau tel que représenté à la figure 9.

En se reportant à la figure 1, on a représenté une enceinte de broyage (1) avec des buses (2) et (3) réparties sur deux niveaux différents. Les buses (3) du niveau supérieur sont alimentées séparément par des conduites (31), (32), (33) elles-mêmes alimentées successivement par une électro-vanne (34) filetée à partir d'un commutateur électronique à fréquence réglable (35) auquel elle est reliée par la ligne (36).

De même, les buses (2) sont alimentées suivant des pulsations successives par les conduites (37), (38), (39) à partir d'une électro-vanne (40) dont le fonctionnement est piloté par le commutateur électronique à fréquence réglable (35) auquel elle est reliée par la ligne (41). Le gaz comprimé d'alimentation, généralement de l'air, arrive par le tuyau d'alimentation (42), qui peut être isolé par la vanne (43) et qui alimente les deux électrovannes (34), (40). Le commutateur électronique à fréquence réglable (35) est avantageusement accompagné d'un calculateur à microprocesseurs qui permet de régler le temps dé soufflage de chaque buse et le moment où ce soufflage aura lieu. Tous ces temps sont réglables si bien que l'on peut gérer ainsi à volonté le fonctionnement de chacune des buses pour créer le maximum de zones de turbulence et les déplacer à volonté afin d'obtenir la plus grande efficacité possible dans le broyage.

A la figure 4, on a représenté la même enceinte de broyage (1) avec des buses (3) alimentées par une rampe (5) recevant du gaz comprimé par la conduite (44). On a représenté aussi des buses (201) et (202) qui sont alimentées soit par des rampes similaires à la rampe (5), soit individuellement comme cela a été expliqué ci-dessus et illustré à la figure 1.

La conduite (44) et chaque conduite aboutissant aux buses (201) et (202) aboutissent à des électrovannes (non représentées) similaires aux électrovannes (34), (40) qui sont pilotées par un commutateur similaire au commutateur (35). En agissant sur celui-ci, on peut provoquer des zones de broyage successives, pulsatoires et intermittentes suivant un cycle voulu dans différentes zones de l'enceinte de broyage (1) afin de déterminer le maximum d'accélérations des particules et leur broyage efficace.

En se reportant à la figure 2, on a représenté une enceinte de broyage (1) avec son transporteur à vis d'alimentation (14) et sur les parois duquel sont réparties des buses (203), (204), (205) et (206) suivant des verticales. Les buses (203) peuvent être alimentées par une même rampe. Il en est de même de chacun des groupements de buses (204), (205) et (206). Chacune de ces rampes sont alors reliées à une électrovanne qui distingue l'air sous forme de pulsations cycliques d'après le pilotage d'un commutateur électronique à fréquence réglable. De la même façon que précédemment, chacune des buses (203) à (206) peut recevoir une alimentation par une conduite distincte qui aboutit aussi à une électrovanne pilotée pour obtenir le maximum de possibilités de réglage dans les pulsations réalisées.

En se reportant à la figure 3, on a représenté des buses (207) réparties de façon hélicoïdale à la périphérie de l'enceinte de broyage (1). Les buses (207) peuvent être alimentées par une ou plusieurs rampes hélicoïdales qui reçoivent une alimentation de gaz pulsé. De la même façon que précédemment, on peut aussi prévoir une alimentation distincte de chacune des buses (207) à l'aide d'une conduite séparée qui aboutit à une électrovanne répartissant des pulsations cycliques de gaz suivant un programme établi par un commutateur électronique à fréquence réglable.

Toutes ces variantes permettent de traiter des poudres différentes avec le maximum d'efficacité. La répartition des buses, leur débit, le diamètre de leur venturi (29), la façon dont elles sont alimentées peuvent ainsi varier à volonté pour s'adapter aux matériaux, à la finesse initiale de celui-ci, à la finesse finale que l'on veut obtenir et à la production désirée.

## Revendications

1. Broyeur à jets dans lequel la matière granuleuse ou pulvérulente est introduite de façon continue ou discontinue dans une enceinte autour de laquelle sont disposées plusieurs buses (2), (3), réparties à des niveaux différents et alimentées en fluide sous pression assurant des jets centripètes sensiblement horizontaux au sein de la matière pour provoquer des zones de broyage par des chocs entre les grains (attrition) et faire monter les particules les plus fines qui sont ensuite extraites en permanence par le haut, tandis que les particules plus grosses, parce qu'insuffisamment broyées, retombent latéralement dans la matière à broyer, les grosses particules entraînées avec les fines étant réintroduites dans l'enceinte de broyage après classement dans le séparateur, caractérisé par le fait que les buses (2), (3) sont alimentées par pulsations contrôlées de gaz par au moins un distributeur (34), (40) alimentant les différentes buses (2), (3) de façon alternée.

2. Broyeur, tel que défini dans la revendication 1, caractérisé par le fait que la valve (6) d'alimentation de chaque buse est encadrée par un by-pass (30) de faible section déterminant une alimentation continue à débit réduit quand ladite valve (6) est fermée.

3. Broyeur, tel que défini dans la revendication 2, caractérisé par le fait que la valve (6) est conçue pour obtenir une interruption du débit de fluide progressive par une section de passage appropriée du conduit du distributeur tournant en forme de goutte d'eau effilée en fin de fermeture.

4. Broyeur, tel que défini dans la revendication 1, caractérisé par le fait que les buses (2), (3) sont réparties en plusieurs séries, chaque série étant alimentée par une même rampe extérieure (4), (5) à l'enceinte (1) et chaque rampe (4), (5) recevant son alimentation séparée, pulsée et alternée à partir du distributeur (34), (40).

5. Broyeur, tel que défini dans l'une quelconque des revendications 1, 2, 3 ou 4, caractérisé par le fait que les buses d'un même niveau (2), (3) sont alimentées simultanément.

6. Broyeur, tel que défini dans l'une ou l'autre des revendications 1, 2, 3 ou 4, caractérisé par le fait que les buses (203), (204), (205), (206) d'une même verticale sont alimentées simultanément.

7. Broyeur, tel que défini dans l'une ou l'autre des revendications 1, 2, 3 ou 4, caractérisé par le fait que les buses (2), (3) sont alimentées successivement suivant une permutation circulaire.

8. Broyeur, tel que défini dans l'une ou l'autre des revendications 1, 2, 3 ou 4, caractérisé par le fait que les buses (207) sont disposées et alimentées de façon à agir suivant une permutation hélicoïdale.

9. Broyeur, tel que défini dans l'une quelconque des revendications précédentes, caractérisé par le fait qu'on prévoit au moins une buse secondaire (16) alimentée de façon continue.

10. Broyeur, tel que défini dans l'une quelconque des revendications précédentes, caractérisé par le fait que le fonctionnement des distributeurs (34), (40) est piloté à partir d'un dispositif (35) à microprocesseurs qui gère ainsi l'alimentation des buses (2), (3) en fonction de différents critères choisis par un opérateur.

## Claims

1. A jet crusher in which the granular and powdered material is continuously or discontinuously fed in an enclosure around which are disposed several nozzles (2, 3), arranged at diffe- rents levels and fed with a pressurized fluid insuring centripetal jets appreciably horizontal within the material in order to cause crushing areas by the impacts between the grains (attrition) and raise the most fine particles which are then permanently extracted by the top, whereas the bigger particles, because insufficiently crushed, laterally fall back into the material to be crushed, the big particles carry along with the fines being fed again in the crushing enclosure after sorting in the separator, characterized by the fact that the nozzles (2, 3) are fed with controlled pulses of gas by at least a distributor (34, 40) feeding alternately the different nozzles (2, 3).

2. A crusher such as defined in claim 1, characterized by the fact that the valve (6) for feeding each nozzle is surrounded with a by-pass (30) having a small section and determining a continuous feeding with a reduced flowrate when said valve (6) is closed.

3. A crusher such as defined in claim 2, characterized by the fact that the valve (6) is achieved for obtaining a progressive interruption of the fluid flow-rate by an appropriated passage section of the distributor duct turning in the shape of a tapered water drop at the end of closing.

4. A crusher such as defined in claim 1, characterized by the fact'that the nozzles (2, 3) are arranged in several series, each serie being fed by a same ramp (4, 5) outside the enclosure (1) and each ramp (4, 5) receiving its separated, pulsed and alternate feeding from the distributor (34, 40).

5. A crusher such as defined in anyone of the claims 1, 2, 3 or 4, characterized by the fact that the nozzles of a same level (2, 3) are simultaneously fed.

6. A crusher such as defined in either of the claims 1, 2, 3 or 4, characterized by the fact that the nozzles (203, 204, 205, 206) of a same vertical are simultaneously fed.

7. A crusher such as defined in either of the claims 1, 2, 3 or 4, characterized by the fact that the nozzles (2, 3) are successively fed according to a circular permutation.

8. A crusher such as defined in either of the claims 1, 2, 3 or 4, characterized by the fact the nozzles (207) are disposed and fed so as to act according to a helicoidal permutation.

9. A crusher such as defined in anyone of the preceding claims, characterized by the fact that it is provided for at least a secondary nozzle (16) continuously fed.

10. A crusher such as defined in anyone of the preceding claims, characterized by the fact that the operating of the distributors (34, 40) is piloted from a device (35) provided with microprocessors, which so manages the feeding of the nozzles (2, 3) as a function of different criteria selected by an operator.

## Patentansprüche

1. Strahlenmühle, bei der das körnige oder pulverförmige Mahlgut auf kontinuierliche oder diskontinuierliche Weise in eine Mahlkammer eingebracht wird, um die herum mehrere Düsen (2, 3) in verschiedener Höhe angeordnet sind, denen ein Fluid unter Druck zugeführt wird, das horizontale, zentripetale Strahlen innerhalb des Materials hervorruft, wobei sich infolge von Stößen, zwischen den Körnern (gegenseitiges Zerreiben) Mahlzonen ergeben, und die feinsten Partikel nach oben steigen und dauernd nach oben herausgeführt werden, während die groberen Partikel, die nicht genügend gemahlen wurden, seitlich in das Mahlgut zurückfallen, und die mit den feinen Partikeln mitgerissenen groben Partikel nach Trennung in dem Abscheider wieder in die Mahlkammer zurückgeführt werden, dadurch gekennzeichnet, daß den Düsen (2, 3) über mindestens einen Verteiler (34, 40), der die verschiedenen Düsen (2, 3) abwechselnd versorgt, eine kontrollierte, gepulste Gasströmung zugeführt wird.

2. Strahlenmühle gemäß Anspruch 1, dadurch gekennzeichnet, daß das Versorgungsventil (6) jeder Düse mit einer Umgehungsleitung (30) von geringem Querschnitt versehen ist, über die eine Versorgung mit reduzierter Strömungsrate erfolgt, wenn das besagte Ventil (6) geschlossen ist.

3. Strahlenmühle gemäß Anspruch 2, dadurch gekennzeichnet, daß das Ventil (6) so konzipiert ist, daß am Ende des Schließvorgangs eine allmähliche Unterbrechung der Fluidströmung durch einen geeigneten Durchlaßquerschnitt des tropfenförmigen, konisch zulaufenden Kanals des Drehverteilers erhalten wird.

4. Strahlenmühle gemäß Anspruch 1, dadurch gekennzeichnet, daß die Düsen (2, 3) in mehreren Gruppen angeordnet sind, wobei jede Gruppe über dieselbe, außerhalb der Mahlkammer (1) angeordnete Rampe (4, 5) versorgt wird, und jede Rampe (4, 5) ihre getrennte, gepulste und abwechselnde Versorgung über den Verteiler (34, 40) erhält.

5. Strahlenmühle gemäß einem der Ansprüche 1, 2, 3 oder 4, dadurch gekennzeichnet, daß die Düsen (2, 3), die in der gleichen Höhe angeordnet sind, gleichzeitig versorgt werden.

6. Strahlenmühle gemäß einem der Ansprüche 1, 2, 3 oder 4, dadurch gekennzeichnet, daß die Düsen (203, 204, 205, 206), die in der gleichen Vertikalen angeordnet sind, gleichzeitig versorgt werden.

7. Strahlenmühle gemäß einem der Ansprüche 1, 2, 3 oder 4, dadurch gekennzeichnet, daß die-Düsen (2, 3) nacheinander entsprechend einer zyklischen Vertauschung versorgt werden.

8. Strahlenmühle gemäß einem der Ansprüche 1, 2, 3 oder 4, dadurch gekennzeichnet, daß die Düsen (207) so angeordnet sind und versorgt werden, daß sie entsprechend einer schraubenförmigen Vertauschung wirksam werden.

9. Strahlenmühle gemäß einem der vorhergehenden Ansprüche, dadurch gekennzeichnet, daß mindestens eine Nebendüse (16) vorgesehen wird, die kontinuierlich versorgt wird.

10. Strahlenmühle gemäß einem der vorhergehenden Ansprüche, dadurch gekennzeichnet, daß die Funktionsweise der Verteiler (34, 40) über eine Mikroprozessorvorrichtung (35) gesteuert wird, die die Versorgung der Düsen (2, 3) entsprechend verschiedenen, von einer Bedienungsperson ausgewählten Kriterien bestimmt.
